# EUROPÄISCHE PATENTSCHRIFT

(11) **EP 0 611 337 B1**
(45) Veröffentlichungstag und Bekanntmachung des Hinweises auf die Patenterteilung: **02.07.1997**
(21) Anmeldenummer: 92916777.3
(22) Anmeldetag: 05.08.1992
(51) Int. Cl.: B26F 1/36

(54) **LOCHER MIT VERSTELLBAREN LOCHEINHEITEN**
PUNCH WITH ADJUSTABLE PUNCHING UNITS
PERFORATRICE AVEC UNITES DE PERFORATION REGLABLES

(30) Priorität: 08.11.1991 DE 4136721
(43) Veröffentlichungstag der Anmeldung: 24.08.1994
(73) Patentinhaber: Louis Leitz KG, D-70469 Stuttgart (DE)
(72) Erfinder: HÄUSSERMANN, Heinz, D-7141 Steinheim 2 (DE); PFLUGFELDER, Theodor, D-7037 Magstadt (DE)
(74) Vertreter: Wolf, Eckhard, Dr.-Ing.
(86) Internationale Anmeldenummer: EP9201770
(87) Internationale Veröffentlichungsnummer: WO9308964

(56) Entgegenhaltungen:
- DE-U- 9 011 236
- GB-A- 799 616
- US-A- 2 382 523
- US-A- 2 481 883
- US-A- 2 482 218

## Beschreibung

Die Erfindung betrifft einen Locher mit einem auf einer Unterlage aufstellbaren Unterteil, mindestens zwei an einem langgestreckten Montageelement des Unterteils in verstellbarem Abstand voneinander aufgereihten, je eine Lochmatrize, einen Einschubschlitz und einen von einer oberen Endstellung aus entgegen der Kraft einer Rückstellfeder durch den Einschubschlitz und die Lochmatrize hindurchverschiebbaren Lochstempel aufweisenden Locheinheiten, und einem am Unterteil schwenkbar gelagerten oder verschiebbar geführten, gegen die rückwärtigen Stirnflächen der Lochstempel einwirkenden, vorzugsweise als Druckhebel ausgebildeten Druckorgan zum Verschieben der Lochstempel, wobei die Lochstempel in ihrer oberen Endstellung unter der Einwirkung ihrer Rückstellfeder gegen einen oberen Endanschlag der jeweiligen Locheinheit anschlagen.

Es ist ein Locher dieser Art aus der GB-A-799,616 bekannt. Dort sind die Locheinheiten in einer am Locherunterteil ausgebildeten Nut und zusätzlich an einem Rundstab längsverschiebbar geführt. Die Montage der Locheinheiten erfolgt einzeln über einen zwischen dem Rundstab und einer Seitenwange des Locherunterteils ausgebildeten Montagespalt, woraufhin erst die Abstandseinstellung zwischen den Locheinheiten erfolgen kann. Im montierten Zustand stoßen die Lochstempel in ihrer oberen Endlage stirnseitig unter dem Federdruck einer vorgespannten Rückstellfeder an das Druckorgan an. Aufgrund der Federbelastung ist bei der Abstandsverstellung eine hohe Reibung zu überwinden, die insbesondere bei der Feinjustage stört.

Ausgehend hiervon liegt der Erfindung die Aufgabe zugrunde, den bekannten Locher der eingangs angegebenen Art dahingehend zu verbessern, daß die montierten Locheinheiten leichter verschiebbar und einfacher auswechselbar sind.

Die erfindungsgemäße Lösung geht von der Erkenntnis aus, daß das Verschieben und Auswechseln der Locheinheiten dadurch erleichtert wird, daß die Locheinheiten in der oberen Endstellung ihrer Lochstempel von der Einwirkung des Druckorgangs entlastet sind und daß das Montageelement und die Lochstempeleinheiten als in ihrer Gesamtheit einteilige Baugruppe auswechselbar sind. Dies wird erfindungsgemäß dadurch erreicht, daß das Druckorgan von den rückwärtigen Stirnflächen der in ihrer oberen Endstellung befindlichen Lochstempel durch mindestens ein zwischen Unterteil und Druckorgan angeordnetes und die Locheinheiten überbrückendes Federelement unter Bildung eines freien Zwischenraums abhebbar ist, und daß bei abgehobenem Druckorgan das Montageelement gemeinsam mit den auf ihm aufgereihten Locheinheiten vom Unterteil abnehmbar ist.

Gemäß einer vorteilhaften Ausgestaltung der Erfindung weist das Federelement einen das Druckorgan von den rückwärtigen Stirnflächen der in ihrer oberen Endstellung befindlichen Lochstempel abhebenden Stößel und eine dem Stößel unter Vorspannung gegen einen oberen Endanschlag haltende Stützfeder auf. Da das Federelement nur das Gewicht des Druckorgans in der Endstellung anzuheben hat, können die Federkräfte der Stützfeder kleiner als die gleichgerichteten Federkräfte der Rückstellfedern der Locheinheiten gewählt werden. Vorteilhafterweise weist das Federelement einen parallel zu den Lochstempeln am Unterteil begrenzt vertikal verschiebbaren, unter der Einwirkung der vorzugsweise als Schraubendruckfeder ausgebildeten Stützfeder stehenden, mit seiner oberen Stirnfläche gegen das Druckorgan anliegenden Stößel auf. Abweichend hiervon kann das Federelement auch durch mindestens eine zwischen einer Seitenwange des Unterteils und dem Druckorgan angeordnete Druck- oder Torsionsfeder gebildet sein.

Eine weitere bevorzugte Ausgestaltung der Erfindung sieht vor, daß das langgestreckte Montageelement als Profil- oder Mehrkantstange ausgebildet ist, an welcher die Locheinheiten vorzugsweise mittels Klemmschrauben in beliebigen Abständen voneinander anklemmbar sind und die ihrerseits am Unterteil lösbar festklemmbar oder einrastbar ist. Die Profil- oder Mehrkantstange kann dabei entweder als gezogene oder extrudierte Metallstange oder vorteilhafterweise als Spritzgußteil aus glasfaserverstärktem Kunststoff bestehen.

Gemäß einer weiteren vorteilhaften Ausgestaltung der Erfindung ist am Unterteil ein vorzugsweise außermittig angeordneter oder angeformter, eine zweckmäßig nach oben randoffene durchgehende Aussparung zur Aufnahme der Profil- oder Mehrkantstange aufweisender, sowie ein in die Aussparung eingreifendes Spannorgan tragender Klemmhalter vorgesehen, wobei das Spannorgan zweckmäßig als in einer Gewindebohrung des Klemmhalters geführte Stellschraube ausgebildet ist. Der Klemmhalter kann einstückig mit einer Halterung für das Federelement verbunden sein, die ihrerseits eine Schubführung für den vorgenannten Stößel aufweisen kann.

Eine weitere zweckmäßige Ausgestaltung der Erfindung sieht vor, daß das Druckorgan an das Unterteil seitlich begrenzenden Seitenwangen gelagert oder geführt ist und daß an den einander zugewandten, einen der Länge der Profil- oder Mehrkantstange entsprechenden Abstand voneinander aufweisenden Innenflächen der Seitenwangen senkrecht überstehende Stütz- oder Führungsflächen für die freien Enden der Profil- oder Mehrkantstange angeordnet sind. Die Stütz- oder Führungsflächen sind dabei zweckmäßig zu einer vertikalen und einer unteren horizontalen Begrenzungsfläche der randoffenen Aussparung des Klemmhalters fluchtend angeordnet.

Im folgenden wird die Erfindung anhand eines in der Zeichnung schematisch dargestellten Ausführungsbeispiels näher erläutert. Es zeigen
- Fig. 1: eine Vorderansicht eines Mehrfachlochers mit drehbarem Skalenträger und Anschlagschiene in schaubildlicher Darstellung;
- Fig. 2: eine Rückseitenansicht des Mehrfachlochers in teilweise aufgebrochener schaubildlicher Darstellung;
- Fig. 2a: einen senkrechten Schnitt durch eine Locheinheit;
- Fig. 3: das Locherunterteil mit Locheinheitensatz in schaubildlicher Explosionsdarstellung.

Der in der Zeichnung dargestellte Mehrfachlocher besteht im wesentlichen aus einem auf einer Unterlage aufstellbaren Unterteil 10, einem an Seitenwangen 12 des Unterteils 10 um eine horizontale Achse 14 schwenkbar gelagerten, einen Handgriff 16 aufweisenden Druckhebel 18, mehreren in einstellbaren Abständen voneinander am Unterteil 10 angeordneten Locheinheiten 20, einem in einer langgestreckten randoffenen Aussparung 22 des Unterteils 10 um seine Längsachse drehbar angeordneten Skalenträger 24 und einer in einer seitlich offenen Aussparung 26 des Unterteils 10 längsverschiebbar angeordneten, einen Seitenanschlag 28 für das Schriftgut aufweisenden Anschlagschiene 30.

Die Locheinheiten 20 sind mit einer Vierkantöffnung 32 auf eine Vierkantstange 34 aus glasfaserverstärktem Kunststoff aufschiebbar und mittels je einer Stellschraube 36 an beliebigen Postitionen längs der Vierkantstange 34 festklemmbar. Die Vierkantstange 34 bildet mit den auf diese Weise aufgeklemmten Locheinheiten 20 eine Baueinheit, die in ihrer Gesamtheit in das Locherunterteil einsetzbar und aus diesem herausnehmbar ist (Fig. 3). Zu diesem Zweck ist am Locherunterteil außermittig ein Klemmhalter 38 angeformt, der eine nach oben offene, durchgehende Öffnung 40 zur Aufnahme der Vierkantstange 34 sowie eine in die Öffnung 40 eingreifende, gegen die Vierkantstange anziehbare Stellschraube 42 aufweist. An den einander zugewandten, einen der Länge der Vierkantstange 34 entsprechenden Abstand voneinander aufweisenden Innenflächen 80 der Seitenwangen 12 sind Stütz- oder Führungsflächen 82 für die freien Enden 84 der Vierkantstange 34 angeordnet.

Die einzelnen Locheinheiten 20 weisen in ihrem unteren Bereich einen Einschubschlitz 44 für das zu lochende Schriftgut, eine Lochmatrize 46 sowie einen unter der Einwirkung einer als Schraubendruckfeder 48 ausgebildeten Rückholfeder mit einem Sprengring 50 gegen einen oberen Endanschlag 52 gehaltenen, mit seiner oberen Stirnfläche 54 über die Locheinheit 20 überstehenden Lochstempel 56 auf. Die Lochstempel 56 können durch Niederdrücken des Druckhebels 18 mit Hilfe des an ihm angeordneten Druckstegs 66 zum Zwecke eines Lochvorgangs durch den Einschubschlitz 44 und die Lochmatrize 46 entgegen der Kraft der Rückholfeder 48 nach unten verschoben werden.

Im Bereich des Klemmhalters 38 ist am Unterteil 10 außerdem eine Halterung 58 angeformt, die eine vertikal ausgerichtete Führung für einen unter der Einwirkung einer Stützfeder 60 gegen den Drucksteg 66 des Druckhebels 18 anliegenden Stößel 62 aufweist. Der federunterstützte Stößel 62 sorgt dafür, daß der Druckhebel 18 in seiner oberen Endstellung von den rückwärtigen Stirnflächen 54 der gegen ihren Endanschlag 52 gehaltenen Lochstempel 56 unter Bildung eines freien Zwischenraums 64 zwischen den Stirnflächen 54 und dem Drucksteg 66 abgehoben wird. Dadurch werden die Locheinheiten druckfrei gestellt und können innerhalb des Unterteils leicht in ihrem gegenseitigen Abstand verstellt werden. Weiter kann dadurch die aus Vierkantstange 34 und Locheinheiten 20 bestehende Baueinheit nach Lösen der Stellschraube 42 mit einem Handgriff aus dem Unterteil entnommen bzw. in dieses eingesetzt werden.

Zusammenfassend ist folgendes festzustellen: Die Erfindung bezieht sich auf einen Locher mit einem Locherunterteil 10 mindestens zwei an einer Stange 34 in verstellbarem Abstand voneinander aufgereihten Locheinheiten 20 und einem am Unterteil 10 verschwenkbar gelagerten, gegen die rückwärtigen Stirnflächen 54 der Lochstempel 56 der Locheinheiten 20 einwirkenden Druckhebel 18 zum Verschieben der Lochstempel 56 entgegen der Kraft je einer Rückstellfeder 48. Um ein leichtes Verschieben der Locheinheiten 20 innerhalb des Lochers und ein einfaches Auswechseln der mit den Locheinheiten 20 bestückten Montagestange 34 zu ermöglichen, schlagen die Lochstempel 56 in ihrer oberen Endstellung unter der Einwirkung ihrer Rückstellfeder 48 gegen einen oberen Endanschlag 52 der jeweiligen Locheinheit 20 an, während zwischen dem Locherunterteil 10 und dem Druckhebel 18 mindestens ein die Locheinheiten 20 überbrückendes Federelement 60,62 angeordnet ist, das den Druckhebel 18 von den rückwärtigen Stirnflächen 54 der Lochstempel 56 abhebt und unter Vorspannung gegen einen oberen Endanschlag hält. Dadurch kann die Montagestange 34 gemeinsam mit den auf ihr aufgereihten Locheinheiten 20 als Baueinheit vom Unterteil 10 abgenommen werden.

## Patentansprüche

1. Locher mit einem auf einer Unterlage aufstellbaren Unterteil (10), mindestens zwei an einem langgestreckten Montageelement (34) des Unterteils (10) in verstellbarem Abstand voneinander aufgereihten, je eine Lochmatrize (46), einen Einschubschlitz (44) und einen von einer oberen Endstellung aus entgegen der Kraft einer Rückstellfeder (48) durch den Einschubschlitz (44) und die Lochmatrize (46) hindurch verschiebbaren Lochstempel (56) aufweisenden Locheinheiten (20), und einem am Unterteil (10) verschwenkbar gelagerten oder verschiebbar geführten, gegen die rückwärtigen Stirnflächen (54) der Lochstempel (56) einwirkenden, vorzugsweise als Druckhebel ausgebildeten Druckorgan (18) zum Verschieben der Lochstempel (56), wobei die Lochstempel (56) in ihrer oberen Endstellung unter der Einwirkung ihrer Rückstellfeder (48) gegen einen oberen Endanschlag (52) der jeweiligen Locheinheit (20) anschlagen, **dadurch gekennzeichnet**, daß das Druckorgan (18) von den rückwärtigen Stirnflächen (54) der in ihrer oberen Endstellung befindlichen Lochstempel (56) durch mindestens ein zwischen Unterteil (10) und Druckorgan (18) angeordnetes und die Locheinheiten überbrückendes Federelement (60,62) unter Bildung eines freien Zwischenraums (64) abhebbar ist, und daß bei abgehobenem Druckorgan (18) das Montagelement (34) gemeinsam mit den auf ihm aufgereihten Locheinheiten (20) vom Unterteil (10) abnehmbar ist.

2. Locher nach Anspruch 1, **dadurch gekennzeichnet**, daß das Federelement (60, 62) einen das Druckorgan (18) von den rückwärtigen Stirnflächen (54) der in ihrer oberen Endstellung befindlichen Lochstempel (56) abhebenden Stößel (62) und eine den Stößel (62) unter Vorspannung gegen einen oberen Endanschlag haltende Stützfeder (60) aufweist.

3. Locher nach Anspruch 2, **dadurch gekennzeichnet**, daß die Federkräfte der Stützfeder (60) und der Rückstellfedern (48) einander gleichgerichtet sind.

4. Locher nach einem der Ansprüche 2 oder 3, **dadurch gekennzeichnet**, daß die Federkraft der Stützfeder (60) kleiner als die Federkräfte der Rückstellfedern (48) ist.

5. Locher nach einem der Ansprüche 2 bis 4, **dadurch gekennzeichnet**, daß das Federelement einen parallel zu den Lochstempeln (56) am Unterteil (10) begrenzt vertikal verschiebbaren, unter der Einwirkung der vorzugsweise als Schraubendruckfeder ausgebildeten Stützfeder (60) stehenden, mit seiner oberen Stirnfläche gegen das Druckorgan (18,66) anliegenden Stößel (62) aufweist.

6. Locher nach einem der Ansprüche 1 bis 5, **dadurch** **gekennzeichnet**, daß das langgestreckte Montageelement als Profil- oder Mehrkantstange (34) ausgebildet ist, an welcher die Locheinheiten (20) vorzugsweise mittels Stellschrauben (36) in beliebigen Abständen voneinander anklemmbar sind, und die ihrerseits am Unterteil (10) lösbar festklemmbar oder einrastbar ist.

7. Locher nach Anspruch 6, **dadurch gekennzeichnet**, daß die Profil- oder Mehrkantstange (34) als Spritzgußteil aus glasfaserverstärktem Kunststoff besteht.

8. Locher nach einem der Ansprüche 1 bis 7, **gekennzeichnet durch** einen am Unterteil (10) vorzugsweise außermittig angeordneten oder angeformten, eine vorzugsweise nach oben randoffene durchgehende Öffnung (40) zur Aufnahme des langgestreckten Montageelements (34) aufweisenden und ein in die Öffnung (40) eingreifendes Spannorgan (42) tragenden Klemmhalter (38).

9. Locher nach Anspruch 8, **gekennzeichnet durch** eine vorzugsweise einstückig mit dem Klemmhalter (38) verbundene, zweckmäßig eine Schubführung für den Stößel (62) aufweisende Halterung für das Federelement (60,62).

10. Locher nach einem der Ansprüche 1 bis 9, **dadurch gekennzeichnet**, daß das Druckorgan (18) an das Unterteil (10) seitlich begrenzenden Seitenwangen (12) gelagert oder geführt ist und daß an den einander zugewandten, einen der Länge des Montageelements entsprechenden Abstand voneinander aufweisenden Innenflächen der Seitenwangen Stütz- oder Führungsflächen für die freien Enden des langgestreckten Montageelements (34) angeordnet sind.

11. Locher nach Anspruch 10, **dadurch gekennzeichnet**, daß die Stütz- oder Führungsflächen zu einer vertikalen und einer unteren horizontalen Begrenzungsfläche der randoffenen Öffnung (40) des Klemmhalters (38) fluchtend angeordnet sind.

12. Locher nach einem der Ansprüche 1 bis 11, dadurch gekennzeichnet, daß das Federelement mindestens eine zwischen einer Seitenwange (12) des Unterteils (10) und dem Druckorgan (18) angeordnete Druck- oder Torsionsfeder aufweist.

## Claims

1. Punch having a bottom part (10) which may be placed on a support surface, at least two punching units (20) which are lined up at an adjustable distance from one another on an elongated assembly element (34) of the bottom part (10) and each comprise a bottom die (46), an insertion slot (44) and a punching die (56), which is displaceable out of an upper end position counter to the action of a restoring spring (48) through the insertion slot (44) and the bottom die (46), and a pressure element (18) for displacing the punching dies (56), which is preferably in the form of a pressure lever, is pivotally supported or displaceably guided on the bottom part (10) and acts against the rear end faces (54) of the punching dies (56), the punching dies (56) in their upper end position striking under the action of their restoring spring (48) against an upper end stop (52) of the respective punching unit (20), **characterized in** that the pressure element (18) by means of at least one spring element (60, 62), which is disposed between bottom part (10) and pressure element (18) and spans the punching units, is liftable off the rear end faces (54) of the punching dies (56) situated in their upper end position so as to form a free space (64), and that in the lifted-off state of the pressure element (18) the assembly element (34) together with the punching units (20) lined up thereon is removable from the bottom part (10).

2. Punch according to claim 1, **characterized in** that the spring element (60, 62) comprises a plunger (62), which lifts the pressure element (18) off the rear end faces (54) of the punching dies (56) situated in their upper end position, and a supporting spring (60) which holds the plunger (62) under initial stress against an upper end stop.

3. Punch according to claim 2, **characterized in** that the spring forces of the supporting spring (60) and of the restoring springs (48) act in the same direction as one another.

4. Punch according to one of claims 2 or 3, **characterized in** that the spring force of the supporting spring (60) is lower than the spring forces of the restoring springs (48).

5. Punch according to one of claims 2 to 4, **characterized in** that the spring element comprises a plunger (62), which is vertically displaceable to a limited extent parallel to the punching dies (56) on the bottom part (10), is subject to the action of the supporting spring (60) preferably in the form of a helical compression spring and is applied by its upper end face against the pressure element (18, 66).

6. Punch according to one of claims 1 to 5, **characterized in** that the elongated assembly element takes the form of a sectional or multiple-cornered bar (34), on which the punching units (20) are clampable preferably by means of adjusting screws (36) at any desired distance from one another and which in turn is releasably lockable or latchable on the bottom part (10).

7. Punch according to claim 6, **characterized in** that the sectional or multiple-cornered bar (34) is an injection-moulded part made of glass-fibre reinforced plastic material.

8. Punch according to one of claims 1 to 7, **characterized by** a clamping holder (38) which is preferably eccentrically disposed or formed on the bottom part (10), has a preferably upwardly open-edged through-opening (40) for receiving the elongated assembly element (34) and carries a clamping element (42) which engages into the opening (40).

9. Punch according to claim 8, **characterized by** a holding device for the spring element (60, 62) which is preferably integrally connected to the clamping holder (38) and advantageously has a push guide for the plunger (62).

10. Punch according to one of claims 1 to 9, **characterized in** that the pressure element (18) is supported or guided on side pieces (12) which delimit the bottom part (10) and that disposed at the opposing inner surfaces of the side pieces, the distance between which corresponds to the length of the assembly element, are supporting or guide surfaces for the free ends of the elongated assembly element (34).

11. Punch according to claim 10, **characterized in** that the supporting or guide surfaces are disposed in alignment with a vertical and a bottom horizontal boundary surface of the open-edged opening (40) of the clamping holder (38).

12. Punch according to one of claims 1 to 11, **characterized in** that the spring element comprises at least one compression or torsion spring disposed between a side piece (12) of the bottom part (10) and the pressure element (18).

## Revendications

1. Perforatrice, comprenant une partie inférieure (10) pouvant être posée sur un support, au moins deux unités de perforation (20) enfilées à distance réglable les unes des autres sur un élément de montage (34) allongé de la partie inférieure (10) et comportant chacune une matrice de perforation (46), une fente d'introduction (44) et un poinçon (56) déplaçable à partir d'une position de fin de course supérieure, contre la force d'un ressort de rappel (48), au travers de la fente d'introduction (44) et de la matrice de perforation (46), et un organe de pression (18) pour le déplacement des poinçons (56), conformé de préférence en levier de pression, monté de manière pivotante ou guidé de manière mobile sur la partie inférieure (10) et agissant sur les surfaces frontales (54) des poinçons (56), les poinçons (56) butant dans leur position de fin de course supérieure, sous l'action de leur ressort de rappel (48), contre une butée de fin de course (52) supérieure de l'unité de perforation (20) respective, **caractérisée en ce** que l'organe de pression (18) peut être soulevé des surfaces frontales postérieures (54) des poinçons (56) placés dans leur position de fin de course supérieure, par au moins un élément de ressort (60, 62) disposé entre la partie inférieure (10) et l'organe de pression (18) et recouvrant les unités de perforation, avec formation d'un espace libre (64), et que, lorsque l'organe de pression (18) est soulevé, l'élément de montage (34) peut être retiré de la partie inférieure (10), conjointement avec les unités de perforation (20) enfilées sur celui-ci.

2. Perforatrice selon la revendication 1, caractérisée en ce que l'élément de ressort (60, 62) comporte un poussoir (62) qui soulève l'organe de pression (18) des surfaces frontales postérieures (54) des poinçons (56) placés dans leur position de fin de course supérieure, ainsi qu'un ressort de support (60) qui maintient le poussoir (62) sous précontrainte en contact avec une butée de fin de course supérieure.

3. Perforatrice selon la revendication 2, caractérisée en ce que les forces du ressort de support (60) et des ressorts de rappel (48) sont orientées dans le même sens.

4. Perforatrice selon la revendication 2 ou 3, caractérisée en ce que la force du ressort de support (60) est inférieure aux forces des ressorts de rappel (48).

5. Perforatrice selon l'une des revendications 2 à 4, caractérisée en ce que l'élément de ressort comporte un poussoir (62) qui peut être déplacé verticalement de manière limitée et parallèlement aux poinçons (56) sur la partie inférieure (10), qui est soumis à l'action du ressort de support (60) conformé de préférence en ressort cylindrique de compression, et appliqué avec sa surface frontale supérieure contre l'organe de pression (18, 66).

6. Perforatrice selon l'une des revendications 1 à 5, caractérisée en ce que l'élément de montage allongé est réalisé sous la forme d'une barre profilée ou polygonale (34) sur laquelle les unités de perforation (20) peuvent être bloquées, de préférence au moyen de vis de serrage (36), à des distances quelconques les unes des autres, et qui peut être bloqué ou enclenché à son tour de manière amovible sur la partie inférieure (10).

7. Perforatrice selon la revendication 6, caractérisée en ce que la barre profilée ou polygonale (34) est réalisée sous la forme d'une pièce moulée par injection en matière plastique renforcée à la fibre de verre.

8. Perforatrice selon l'une des revendications 1 à 7, caractérisée en ce qu'elle comprend sur la partie inférieure (10) un support de serrage (38), de préférence décentré ou conformé, pourvu d'un évidement (40) continu au bord ouvert vers le haut destiné à recevoir la barre profilée ou polygonale (34), et portant un organe de serrage (42) qui s'engage dans l'ouverture (40).

9. Perforatrice selon la revendication 8, caractérisée en ce qu'elle comprend une fixation pour l'élément de ressort (60, 62) qui forme de préférence une seule pièce avec le support de serrage (38) et présente avantageusement un guidage de coulissement pour le poussoir (62).

10. Perforatrice selon l'une des revendications 1 à 9, caractérisée en ce que l'organe de pression (18) est monté ou guidé sur des faces latérales (12) délimitant la partie inférieure (10) dans le sens latéral, et que sur les surfaces intérieures des faces latérales tournées l'une vers l'autre et disposées l'une par rapport à l'autre à une distance qui correspond à la longueur de l'élément de montage, sont disposées des surfaces d'appui ou de guidage pour les extrémités libres de l'élément de montage (34) allongé.

11. Perforatrice selon la revendication 10, caractérisée en ce que les surfaces d'appui ou de guidage sont alignées avec respectivement une surface périphérique verticale et horizontale inférieure de l'ouverture (40) au bord ouvert du support de serrage (38).

12. Perforatrice selon l'une des revendications 1 à 11, caractérisée en ce que l'élément de ressort comporte au moins un ressort de compression ou de torsion disposé entre une face latérale (12) de la partie inférieure (10) et l'organe de pression (18).
